# FASCICULE DE BREVET EUROPEEN

(11) **EP 3 211 488 B1**
(45) Date de publication et mention de la délivrance du brevet: **30.07.2025**
(21) Numéro de dépôt: 16157723.4
(22) Date de dépôt: 26.02.2016
(51) Int. Cl.: G04B 21/06, G04B 23/02, G04B 21/08

(54) **TIMBRE ATYPIQUE, MONTRE A MECANISME DE SONNERIE LE COMPRENANT, ET PROCEDE DE FABRICATION DU TIMBRE**
ATYPISCHE GLOCKE, ARMBANDUHR MIT SCHLAGWERKMECHANISMUS, DER DIESE GLOCKE UMFASST, UND HERSTELLUNGSVERFAHREN DIESER GLOCKE
ATYPICAL GONG, WATCH WITH CHIMING MECHANISM COMPRISING SAME, AND METHOD FOR MANUFACTURING THE GONG

(43) Date de publication de la demande: 30.08.2017
(73) Titulaire: MONTRES BREGUET S.A., 1344 L'Abbaye (CH)
(72) Inventeur: Kadmiri, Younes, 25660 Morre (FR); Frangne, Thomas, 25370 Les Hôpitaux-Neufs (FR); Sarchi, Davide, 1020 Renens (CH)
(74) Mandataire: Surmely, Gérard

(56) Documents cités:
- EP-A1- 1 760 549
- EP-A1- 1 906 267
- EP-A1- 2 720 091
- CH-A- 30 758
- CH-A1- 702 145
- CH-A2- 708 036
- FR-A- 396 538
- GB-A- 191 403 705
- US-A1- 2009 091 431
- US-B2- 7 746 732

## Description

### Domaine de l'invention

L'invention concerne un timbre de forme atypique pour un mécanisme de sonnerie d'une montre.

L'invention concerne également une montre à mécanisme de sonnerie comprenant au moins un timbre de forme atypique.

L'invention concerne également un procédé de réalisation d'un timbre de forme atypique pour un mécanisme de sonnerie d'une montre.

### Arrière-plan de l'invention

Dans le domaine de l'horlogerie, une architecture traditionnelle est utilisée pour réaliser des mouvements, qui sont munis de mécanismes de sonnerie, tels que des répétitions minutes. Dans ces réalisations, le ou les timbres utilisés sont constitués chacun par un fil métallique généralement de forme circulaire et placé dans un plan parallèle au cadran de la montre. Le fil métallique de chaque timbre est généralement disposé autour du mouvement, dans la cage de la montre et au-dessus d'une platine sur laquelle les différentes parties du mouvement sont montées. Une extrémité ou plusieurs extrémités de chaque timbre est fixée, par exemple par brasure, à un porte-timbre solidaire de la platine, par exemple, qui peut être unique pour tous les timbres. L'autre extrémité de chaque timbre peut être généralement libre.

Le mécanisme de sonnerie de la montre comprend également au moins un marteau actionné à des moments prédéterminés. La vibration de chaque timbre est produite par l'impact du marteau correspondant sur le timbre à proximité du porte-timbre. Chaque marteau effectue en général une rotation partielle dans le plan du ou des timbres de façon à frapper le timbre correspondant et à le faire vibrer dans son plan, c'est-à-dire dans un plan X - Y parallèle au fond ou au cadran de la montre. Une partie de la vibration du timbre est encore transmise à la platine par le porte-timbre.

Avec un agencement traditionnel du timbre sous la forme d'un arc de cercle autour du mouvement de montre, il n'est pas facile de rendre le son plus pur ou harmonieux suite à la frappe du marteau, ce qui constitue souvent un inconvénient.

Dans les montres à répétition minutes pour améliorer le rayonnement vibro-acoustique, il peut être prévu de limiter tout d'abord le bruit du mécanisme par des éléments de régulation, et d'autre part, d'augmenter le niveau acoustique par différents éléments d'habillage. Par contre, il n'est pas souvent imaginé d'optimiser le timbre générateur des vibrations rayonnées par l'habillage de la montre.

Comme indiqué ci-dessus, le timbre se présente généralement sous la forme d'un arc de cercle disposé autour du mouvement de montre ou au-dessus dudit mouvement de montre. En fonction des dimensions du timbre, c'est-à-dire de sa longueur et de sa section transversale et du matériau, qui le compose, une fréquence de vibration est adaptée.

Cependant, les fréquences intrinsèques de chaque timbre en vibration ne sont pas bien maîtrisées, car les harmoniques, qui composent le timbre en vibration ne sont pas accordées entre elles. Ainsi lors d'une frappe par un marteau correspondant, le ou les timbres du mécanisme de sonnerie génèrent un son avec certaines dissonances, et donc avec un son non harmonieux, ce qui constitue un inconvénient.

On peut citer à ce titre, la demande de brevet CH 708 036 A2, qui décrit un dispositif d'horlogerie à sonnerie avec au moins un timbre réalisé en titane ou alliage de titane. Il peut être prévu deux timbres vibrants, qui sont frappés chacun par un marteau correspondant. Un des timbres comprend sur sa longueur plusieurs trous traversant ou creux non traversant en des positions définies pour obtenir la hauteur musicale et la durée sonore souhaitées. Les timbres sont configurés comme des portions de cercle. Cependant, rien n'est décrit concernant l'accordage de plusieurs fréquences principales de vibration de chaque timbre pour obtenir un son harmonieux et un nombre suffisant de partiels dans la gamme audible en fonction de la dimension du timbre, ce qui constituent quelques inconvénients.

Le brevet US 3,013,460 décrit un clavier musical avec un certain nombre de lames, qui sont toutes reliées à un talon venant directement de matière avec les lames. Le clavier peut être fixé sur une platine par des vis, qui passent par des ouvertures d'une plaque de couverture sur le dessus du talon, et des ouvertures dans le talon. L'épaisseur des lames est ajustée par une roue d'usinage, qui peut être déplacée depuis le talon et sur une partie de chaque lame pour régler la mélodie du clavier. Un couvert de la plaque sert à cacher les parties usinées de chaque lame. Cependant, rien n'est décrit concernant l'accordage de plusieurs fréquences principales de vibration de chaque lame pour obtenir un son harmonieux, ce qui constitue un inconvénient.

Le brevet US 7,746,732 B2 décrit un timbre d'un dispositif de sonnerie. Ce timbre peut être configuré entre sa fixation à un porte-timbre et son extrémité libre de mouvement avec une section transversale, qui augmente ou avec des variations continues de section transversale tout le long de sa longueur de manière à augmenter la richesse et la qualité du son émis lors de la frappe du timbre. Comme les précédents documents, rien n'est décrit concernant la manière d'accorder plusieurs fréquences principales de vibration du timbre pour obtenir un son harmonieux, ce qui constitue un inconvénient.

### Résumé de l'invention

L'invention a donc pour but de pallier les inconvénients de l'état de la technique en fournissant un timbre de forme atypique pour un mécanisme de progressivement plus étroite de sa liaison à la partie courbée à l'élément de fixation pour ajuster sa fréquence propre. Rien n'est décrit concernant la manière d'accorder plusieurs fréquences principales de vibration du timbre pour obtenir un son harmonieux, ce qui constitue un inconvénient.

Le brevet FR 396 538 A décrit un timbre d'un mécanisme de sonnerie, qui a une partie rectiligne reliée à une partie courbée. Cette partie courbée s'étend le long de la périphérie intérieure de la carrure de montre. Une extrémité de la partie rectiligne est fixée vers le centre de la montre. Rien n'est décrit concernant la manière d'accorder plusieurs fréquences principales de vibration du timbre pour obtenir un son harmonieux, ce qui constitue un inconvénient.

La demande de brevet EP 2 720 091 A1 décrit un timbre pour un mécanisme de sonnerie. Le timbre est une lame de forme générale circulaire pour entourer le mouvement de la montre. Le timbre est fixé à une extrémité à un porte-timbre monté sur une platine de montre. Une ou plusieurs ouvertures traversantes sont formées dans le corps principal du timbre. Avec ces ouvertures, il est possible de modifier le comportement vibratoire du timbre, c'est-à-dire d'adapter la hauteur tonale. Rien n'est décrit concernant la manière d'accorder plusieurs fréquences principales de vibration du timbre pour obtenir un son harmonieux, ce qui constitue un inconvénient.

### Résumé de l'invention

L'invention a donc pour but de pallier les inconvénients de l'état de la technique en fournissant un timbre de forme atypique pour un mécanisme sonnerie d'une montre, afin de produire des vibrations plus favorablement audibles et avec un son harmonieux sans dissonances.

A cet effet, l'invention concerne un timbre de forme atypique pour un mécanisme de sonnerie d'une montre cité ci-devant, qui comprend les caractéristiques définies dans la revendication indépendante 1.

L'invention concerne également un ensemble de timbres de forme atypique pour un mécanisme de sonnerie d'une montre cité ci-devant, qui comprend les caractéristiques définies dans la revendication indépendante 2.

Des formes d'exécution particulières du timbre sont définies dans les revendications dépendantes 3 à 9.

Un avantage du timbre atypique d'un mécanisme de sonnerie selon l'invention réside dans le fait qu'il est configuré de telle manière à garantir des intervalles harmoniques et mélodiques consonants. Le timbre comprend des points géométriques d'accordage, qui sont de préférence des encoches disposées le long du timbre. Le timbre peut comprendre au moins deux encoches réalisées en des endroits définis sur sa longueur. De préférence une fois le timbre monté dans la boîte de montre, ces encoches sont réalisées sur une partie non visible de l'extérieur de la boîte de montre.

Avantageusement, il peut être prévu de réaliser plus de deux encoches sur une partie du timbre non visible de l'extérieur pour pouvoir ajuster finement plusieurs fréquences. Ainsi, il peut être prévu d'ajuster au moins deux fréquences, voire trois ou quatre fréquences ou plus en fonction du nombre d'encoches. Avec les encoches réalisées et disposées en des endroits bien définis sur la longueur du timbre, il est possible d'une part d'augmenter le nombre de partiels du timbre en vibration dans la gamme audible de 0 à 5 kHz, et ceci même avec un timbre plus court qu'habituellement. Les fréquences au-dessus de 5 kHz permettent d'ajouter de l'intensité, de la richesse et de la brillance au son. Il est possible d'ajuster finement les fréquences de manière manuelle ou de manière automatique avec l'aide d'un robot d'usinage avec la réalisation de ces encoches.

Avantageusement, il est possible de configurer ledit timbre pour garantir des fréquences principales de vibration bien accordées entre elles. Ces fréquences accordées peuvent être définies selon les accords musicaux occidentaux ou orientaux ou africains.

Avantageusement, le timbre comprend au moins une partie rectiligne et une partie courbée. Au moins une extrémité du timbre est destinée à être fixée à un porte-timbre, mais il est concevable d'avoir les deux extrémités du timbre fixée au même porte-timbre. Au moins une encoche est réalisée sur la partie rectiligne et une autre encoche est réalisée sur la partie courbée. De plus, la partie courbée peut avoir une retouche de manière à représenter esthétiquement une forme de B. Cet aspect esthétique peut être recherché, étant donné que le timbre est visible de l'extérieur de la boîte de montre à travers la glace de montre.

A cet effet, l'invention concerne aussi une montre à mécanisme de sonnerie, qui comprend les caractéristiques définies dans la revendication indépendante 10.

Des formes d'exécution particulières de la montre sont définies dans les revendications dépendante 11 à 14.

Avantageusement avec le timbre de forme atypique configuré du mécanisme de sonnerie monté dans la boîte de montre, une amélioration du niveau acoustique de la montre dans la bande audible peut encore être obtenu. Il est ainsi possible d'accorder les partiels du ou des timbres avec les fréquences propres de l'habillage. De plus, avec la réalisation des encoches sur le ou les timbres, cela assure une uniformité d'accordage mélodique entre toutes les montres fabriquées.

Avantageusement, le mécanisme de sonnerie comprend deux timbres fixés chacun à un porte-timbre et accordés différemment l'un de l'autre pour générer chacun un son spécifique pour indiquer des heures ou des minutes.

Chaque timbre a au moins deux encoches sur sa longueur pour pouvoir générer un son harmonieux. Les timbres sont montés parallèles au cadran et en dessous du verre de montre de manière à être visible par la glace de montre. Les encoches des timbres sont donc réalisées sur une surface non visible de l'extérieur de la montre.

L'invention concerne aussi un procédé de fabrication d'au moins un timbre de forme atypique pour un mécanisme de sonnerie d'une montre, qui comprend les caractéristiques de la revendication indépendante 15.

Des étapes particulières du procédé de fabrication du timbre sont définies dans les revendications dépendantes 16 et 17.

### Brève description des dessins

Les buts, avantages et caractéristiques du timbre de forme atypique pour un mécanisme de sonnerie d'une montre, et de la montre à mécanisme de sonnerie apparaîtront mieux dans la description suivante notamment en regard des dessins sur lesquels :
la figure 1 est une vue de dessus d'une forme d'exécution d'un timbre de forme atypique d'un mécanisme de sonnerie, avec adaptation des fréquences de vibration selon l'invention,
la figure 2 est une vue de dessus d'une forme d'exécution du timbre représenté en figure 1 avec une retouche d'un point de vue esthétique selon l'invention,
la figure 3 est une vue transversale du timbre de la figure 2 notamment de la partie rectiligne montrant les encoches d'ajustement fin de plusieurs fréquences pour la génération d'un son harmonieux selon l'invention,
la figure 4 représente une vue de dessous d'une forme d'exécution de timbres faisant partie du mécanisme de sonnerie selon l'invention, et
la figure 5 représente une vue tridimensionnelle d'une montre à mécanisme de sonnerie qui comprend au moins un timbre comme présenté en figure 2 selon l'invention.

### Description détaillée de l'invention

Dans la description suivante, tous les éléments de la montre à mécanisme de sonnerie, qui comprend au moins un timbre destiné à être frappé par un marteau, qui sont bien connus dans ce domaine technique, ne seront décrits que sommairement.

La figure 1 représente une forme d'exécution d'un timbre 3 de forme atypique, qui fait normalement partie d'un mécanisme de sonnerie non représenté d'une montre. Le timbre 3 se présente sous la forme d'un fil ou d'une lame d'une certaine longueur, largeur et épaisseur. Le timbre 3 est configuré et réalisé de manière à être en mesure de générer un son harmonieux sans dissonance, lorsqu'il est frappé par un marteau du mécanisme de sonnerie. Le timbre 3 est montré en vue de dessus, tel qu'il peut par exemple être vu à travers une glace de montre. Il peut être fixé par une de ses extrémités à un porte-timbre 2 du mécanisme de sonnerie, ou comme montré, fixé par ses deux extrémités au porte-timbre 2. Le timbre 3 comprend une partie rectiligne 3a liée à une partie courbée 3b, qui peut être de forme partiellement circulaire. Des traits interrompus sur les figures montrent la limite de connexion entre la partie rectiligne 3a et la partie courbée 3b. La partie rectiligne 3a et la partie courbée 3b sont de préférence dans un même plan, qui peut être parallèle au cadran de montre une fois monté.

Le timbre 3 peut être obtenu par une opération de moulage ou de laminage ou de découpage au fil ou d'estampage d'une plaque d'un matériau métallique dans une machine d'usinage. Le timbre 3 peut être réalisé d'une seule pièce avec le porte-timbre 2, mais peut aussi être fixé par soudure ou brasure audit porte-timbre 2. De préférence, le timbre comprend une section transversale de forme rectangulaire, mais peut aussi être de forme circulaire. De préférence, la section transversale est identique sur toute la longueur du timbre avant d'ajuster les fréquences de vibration. Le timbre peut être réalisé en métal amorphe ou en verre métallique, ou également en or ou en platine, voire en laiton, en titane, en aluminium ou dans un autre matériau ou alliage métallique ayant une densité, un module d'Young et une limite élastique, qui sont similaires. Le verre métallique peut être par exemple à base de zirconium, d'or, de platine ou d'or avec du palladium, du platine et de l'argent ou d'un autre métal capable de solidifier sous forme amorphe.

Comme montré à la figure 2, le timbre 3 peut encore comprendre une retouche 3c réalisée sur la partie courbée 3b. Cette retouche 3c est effectuée sur une portion médiane de la partie courbée 3b de manière à représenter une lettre en vue de dessus par exemple un B. Ce timbre en forme de B peut être vu à travers la glace de montre une fois monté dans la boîte de montre et définit un symbole de la marque de montre.

Le dimensionnement de ce type de timbre 3 avec la partie rectiligne 3a, la partie courbée 3b et éventuellement la retouche 3c sur la partie courbée 3b se fait en trois principales étapes de réalisation.

La première étape consiste à déterminer les longueurs actives du timbre indépendamment les unes des autres afin que les parties puissent générer des fréquences propres, qui se rapprochent des valeurs cibles sélectionnées pour l'accord musical souhaité. Pour ce faire, la partie rectiligne 3a est dimensionnée seule, et la partie courbée 3b est également dimensionnée seule. Les deux parties 3a et 3b réunies donnent le timbre 3 dit grossièrement dimensionné. Les deux parties 3a et 3b peuvent être reliées à un même porte-timbre 2, mais il est aussi possible d'avoir uniquement la partie rectiligne 3a reliée au porte-timbre 2 ou la partie courbée 3b reliée au porte-timbre 2.

La seconde étape consiste à modifier quelque peu la forme du timbre de manière à définir une structure particulière d'un aspect esthétique désiré. Cette structure particulière peut être de la forme d'une lettre, telle que la lettre B représentant un symbole d'une marque horlogère. A ce titre comme précédemment mentionné, une retouche 3c est pratiquée sur la partie courbée 3b, par exemple à une portion médiane de ladite partie courbée 3b.

Finalement la troisième étape consiste à affiner les fréquences propres du timbre 3 grâce à la réalisation d'encoches 5a, 5b comme montré à la figure 3 ou de creux ou de rainures. Les encoches 5a et 5b montrées à la figure 3 sont réalisées dans la partie rectiligne 3a, mais d'autres encoches ou creux ou rainures peuvent aussi être réalisés sur la partie courbée 3b. Ces encoches 5a et 5b sont réalisées depuis une surface inférieure du timbre 3, de manière à ne pas être directement visible à travers une glace de montre une fois le timbre monté dans la boîte de montre.

Chaque encoche 5a, 5b est usinée notamment par fraisage par un robot d'usinage programmé pour définir un creux d'une certaine profondeur dans l'épaisseur du timbre et sur toute la largeur du timbre. La première encoche 5a ou rainure peut être usinée sur une longueur d1 dans la partie rectiligne 3a du timbre et avec une profondeur définie dans l'épaisseur générale du timbre. La seconde encoche 5b peut être usinée sur une longueur d2 dans la partie rectiligne 3a du timbre et avec une profondeur définie dans l'épaisseur générale du timbre. Les deux profondeurs des encoches réalisées peuvent être similaires de préférence, mais il peut être concevable de les réaliser avec une profondeur différente dans l'épaisseur générale du timbre. Les deux encoches 5a, 5b peuvent être usinées sur toute la largeur du timbre 3.

Il est à noter que les encoches 5a, 5b ou creux ou rainures réalisés réduisent localement la raideur du timbre 3. La durée de vibration du timbre 3 après une frappe par un marteau est aussi augmentée, sans que la résistance aux chocs externes soit réduite, ce qui est avantageux. Comme représenté, la première encoche 5a dans la partie rectiligne 3a est réalisée à proximité du porte-timbre 2, alors que la seconde encoche 5b est réalisée à proximité de la connexion de la partie rectiligne 3a à la partie courbée 3b. Les encoches 5a, 5b ou creux ou rainures permettent notamment un accordage fin des fréquences du timbre, afin d'obtenir les fréquences souhaitées et en des points géométriques, qui sont des nœuds et/ou ventres de certains modes propres du timbre.

Cela permet aussi d'augmenter de manière non négligeable le nombre de partiels d'un timbre en vibration dans la bande audible sans pour autant modifier son encombrement, c'est-à-dire sa longueur. Le son généré par la vibration du timbre rayonnée par l'habillage de la montre peut alors être juste et riche d'un point de vue mélodique.

Dans les géométries traditionnelles et simples de l'art antérieur pour le dimensionnement d'un timbre, il ne peut y avoir un accordage sélectif des fréquences générées par le timbre. Une modification géométrique détermine une dérive globale importante, par exemple plus de 100 Hz, de toutes les fréquences générées ou d'une grande majorité de ces fréquences.

A titre d'exemple de dimensionnement et d'accordage d'un tel timbre non limitatif, le timbre est configuré de manière à générer par exemple une note similaire à un Fa dièse. Pour produire cette tonalité dans le cadre d'un son multi-fréquentiel, le timbre 3 doit au moins posséder des fréquences propres égales à 1'480 Hz, ce qui correspond à la note Fa dièse 5 et 2'960 Hz, ce qui correspond à la note Fa dièse 6 comme montré dans le tableau ci-après.

Bien entendu d'autres notes de musique peuvent être sélectionnées en fonction de la longueur, largeur et épaisseur du timbre 3, de sa forme et du matériau, qui le compose. Il est possible de garantir que les fréquences principales de vibration du timbre 3 sont accordées entre elles selon les accords musicaux occidentaux, c'est-à-dire Do mineur, Do majeur, Ré majeur, Sol majeur, ou autre, ou également de la culture orientale ou africaine.

Sans être représenté par des figures pour un timbre 3, il peut être défini la déformée modale et la fréquence d'un des modes propres de la partie rectiligne 3a et celles de la partie courbée 3b du timbre. Ceci est défini pour des conditions limites appui-plan au niveau de l'extrémité libre des deux parties 3a, 3b, pour qu'il existe une continuité de la déformée modale, c'est-à-dire avec la présence d'un nœud à l'extrémité. La géométrie de ces deux parties 3a, 3b est optimisée indépendamment pour que leurs fréquences se rapprochent de la fréquence souhaitée. Avec le timbre 3 constitué par la partie rectiligne 3a et la partie courbée 3b reliées au porte-timbre 2, la déformée modale de la partie rectiligne 3a peut posséder deux ventres, alors que la déformée modale de la partie courbée 3b peut posséder trois ventres. Dans ces conditions, il peut être prévu une encoche sur chaque ventre de la déformée modale de chaque partie du timbre 3.

Cette procédure décrite ci-dessus est reproduite pour obtenir une autre fréquence propre, qui se rapproche de la fréquence souhaitée de 2'960 Hz. A titre d'exemple, le tableau suivant regroupe les fréquences propres dans la bande audible d'un timbre selon la figure 1 sans retouche et sans encoches, selon la figure 2 avec retouche 3c mais sans encoches, et selon les figures 2 et 3 avec retouche 3c et encoches 5a, 5b.

| En Hz | Timbre sans retouche et sans encoches | Timbre avec retouche et sans encoches | Timbre avec retouche et encoches |
|---|---|---|---|
| f₁ | 85 | 85 | 62 |
| f₂ | 268 | 270 | 227 |
| f₃ | 562 | 563 | 431 |
| f₄ | 884 | 886 | 659 |
| f₅ | **1'529** | **1'532** | 1'205 |
| f₆ | 1'967 | 1'975 | **1'471 = Fa#5** |
| f₇ | **2'880** | **2'900** | 2'567 |
| f₈ | 3'554 | 3'554 | **2'961 = Fa#6** |
| f₉ | 4'602 | 4'621 | 3'502 |
| f₁₀ | 5'632 | 5'613 | 4'750 |
| f₁₁ | 6'737 | 6'720 | 5'391 |
| f₁₂ | 8'125 | 8'148 | 7'443 |
| f₁₃ | 9'357 | 9'358 | 7'988 |
| f₁₄ | 10'964 | 10'912 | 9'100 |
| f₁₅ | 12'488 | 12'177 | 11'125 |
| f₁₆ | 14'134 | 14'027 | 12'040 |
| f₁₇ | 15'798 | 14'513 | 12'112 |
| f₁₈ | 16'473 | 16'633 | 12'949 |
| f₁₉ | 17'104 | 17'202 | 13'340 |
| f₂₀ | 18'478 | 19'206 | 14'964 |
| f₂₁ | - | - | 15'133 |
| f₂₂ | - | - | 16'512 |
| f₂₃ | - | - | 17'483 |
| f₂₄ | - | - | 18'250 |
| f₂₅ | - | - | 18'651 |
| f₂₆ | - | - | 19'654 |

Comme précédemment mentionné, les encoches ou creux ou rainures permettent d'avoir un accordage fin des fréquences du timbre pour obtenir les fréquences souhaitées. Ce sont les fréquences, qui sont marquées en gras dans le tableau ci-dessus. Une augmentation importante du nombre de partiels d'un timbre dans la bande audible est également obtenue comme montré dans la 3^{e} colonne du tableau notamment entre 0 et 5 kHz, car la tonalité du son est déterminée par son contenu fréquentiel dans cette bande audible. Pour les fréquences supérieures à 5 kHz, cela permet d'ajouter de l'intensité, de la richesse et de la brillance au son. Cela permet au timbre de vibrer avec un son harmonieux et mélodique et sans dissonance.

La figure 4 représente une forme d'exécution d'un agencement de deux timbres 3, 3', qui font partie du mécanisme de sonnerie d'une montre. Uniquement les deux timbres 3, 3' sont montrés selon une vue depuis dessous et fixés à un porte-timbre 2 respectif 2' ou à un même porte-timbre 2. Le premier timbre 3 a été décrit en référence aux figures 1 à 3 ci-dessus et est le timbre des heures. Le second timbre 3' comprend également une partie rectiligne 3a' et une partie courbée 3b' et est le timbre des minutes. Le premier timbre 3 est réalisé par exemple plus long que le second timbre 3'.

Les deux parties rectilignes 3a, 3a' des deux timbres 3, 3' du mécanisme de sonnerie sont de préférence disposées parallèlement l'une à l'autre. Cependant, les deux parties rectilignes 3a, 3a' peuvent aussi être disposées avec un certain angle l'une par rapport à l'autre. La partie courbée 3b du premier timbre 3 s'étend d'une extrémité libre de la partie rectiligne 3a dans une direction opposée de la partie courbée 3b' du second timbre 3', qui s'étend d'une extrémité libre de sa partie rectiligne 3a'. Les parties rectilignes 3a, 3a' et les parties courbées 3b, 3b' sont de préférence disposées dans un même plan, qui est parallèle à un cadran de montre comme représentée ci-après.

Le premier timbre 3 est fixé de préférence par ses deux extrémités au porte-timbre 2, alors que le second timbre 3' est fixé au porte-timbre 2' uniquement par une extrémité de la partie rectiligne 3a'. L'autre extrémité du second timbre 3', qui est une extrémité de la partie courbée 3b', est libre. Cependant, il peut aussi être envisagé de fixer le second timbre 3' par sa partie courbée 3b' au porte-timbre 2' et laisser une extrémité de la partie rectiligne 3a' libre.

A titre d'exemple non limitatif de réalisation d'un tel agencement de deux timbres 3, 3' pour un mécanisme de sonnerie d'une montre, il peut être prévu de réaliser ces timbres 3, 3' dans un métal précieux par exemple en or gris. Les timbres 3, 3' sont de préférence réalisés sous la forme d'une lame avec une section rectangulaire. Ils peuvent former une seule pièce avec le porte-timbre 2.

Le premier timbre 3 peut avoir une partie rectiligne ou linéaire 3a de longueur comprise entre 25 mm et 35 mm, par exemple de l'ordre de 30.1 mm, et d'une partie courbée 3b sous la forme d'un arc de cercle de rayon compris entre 15 mm et 20 mm, par exemple de l'ordre de 17.3 mm. La partie de retouche 3c d'un point de vue esthétique seulement est réalisée selon deux rayons de 7 mm et 3.7 mm dans la portion médiane de la partie courbée 3b. La largeur du timbre 3 peut être comprise entre 0.5 mm et 1 mm, de préférence à 0.6 mm et préférentiellement de largeur identique d'un bout à l'autre du premier timbre 3. L'épaisseur générale du timbre 3 peut aussi être identique sur toute sa longueur et comprise entre 0.2 mm et 0.4 mm, par exemple à 0.25 mm pour le premier timbre 3.

Pour le premier timbre 3, il est réalisé deux encoches 5a et 5b sur la partie rectiligne 3a, et trois encoches 5c, 5d et 5e sur la partie courbée 3b. Les encoches 5a à 5e ou rainures sont réalisées sur toute la largeur du premier timbre 3 et ont toutes une longueur comprise entre 1 et 2 mm, de préférence à 1.2 mm chacune. Chaque encoche peut être réalisée avec une même profondeur entre 0.1 mm et 0.2 mm, de préférence à 0.15 mm pour le premier timbre d'épaisseur à 0.25 mm.

La première encoche 5a réalisée sur la partie rectiligne 3a est disposée entre 3 mm et 5 mm, de préférence à 3.9 mm, depuis la fixation au porte-timbre 2 de la partie rectiligne 3a, alors que la seconde encoche 5b réalisée est disposée entre 22 mm et 26 mm, de préférence à 24.1 mm. La troisième encoche 5c réalisée sur la partie courbée 3b est disposée entre 22 mm et 26 mm, de préférence à 24.7 mm depuis la fixation au porte-timbre 2 de la partie rectiligne 3a en vision perpendiculaire. La quatrième encoche 5d réalisée est au niveau de la partie de retouche 3c de la partie courbée 3b et disposée entre 14 mm et 7 mm, de préférence à 15.4 mm depuis la fixation au porte-timbre 2 de la partie rectiligne 3a en vision perpendiculaire. Finalement la cinquième encoche 5e réalisée est disposée entre 8 mm et 12 mm, de préférence à 9.9 mm depuis la fixation au porte-timbre 2 de la partie rectiligne 3a en vision perpendiculaire.

En fonction de leurs positions sur le premier timbre 3, les encoches 5a à 5e ont pour but d'accorder le timbre, pour que ses fréquences se rapprochent de celles de la note souhaitée, par exemple le Fa dièse. Cela permet aussi d'augmenter le nombre de fréquences avec les partiels pour enrichir le son produit du timbre en vibration. Leurs positions sont optimisées pour que l'écart fréquentiel entre deux fréquences consécutives du timbre soit suffisant afin d'éviter tout risque de battement et/ou de dissonance du son généré.

Grâce à cette géométrie du premier timbre 3, deux fréquences comprises entre 1.5 kHz et 5 kHz ont été optimisées pour se rapprocher du *Fa#* 5 et *Fa#* 6 comme mentionné dans le tableau ci-devant. Ces fréquences sont sélectionnées entre 1 kHz et 5 kHz de manière que l'oreille d'une personne portant la montre soit capable de différencier la tonalité d'un son. Ainsi, au moins deux fréquences propres de vibration sont adaptées dans une bande audible entre 1 kHz et 5 kHz. De plus le rapport entre ces deux fréquences est un nombre N+d, où N est un nombre entier égal ou supérieur à 2, et d/N est compris entre -0.01 et +0.01, afin que le son généré par le timbre en vibration soit harmonieux.

Pour le second timbre 3', il est réalisé une encoche 5a' sur la partie rectiligne 3a', et deux encoches 5b' et 5c' sur la partie courbée 3b'. Les encoches 5a' à 5c' ou rainures sont réalisées sur toute la largeur du second timbre 3'. Chaque encoche peut être réalisée avec une même profondeur entre 0.05 mm et 0.2 mm, de préférence à 0.1 mm pour le second timbre 3' d'épaisseur à 0.3 mm. La partie rectiligne 3a' de ce second timbre 3' peut avoir une longueur comprise entre 8 mm et 12 mm, par exemple de l'ordre de 10.3 mm, et d'une partie courbée 3b sous la forme d'au moins un arc de cercle de rayon compris entre 10 mm et 13 mm, par exemple de l'ordre de 11.7 mm. De préférence, la partie courbée est réalisée selon plusieurs rayons et non totalement circulaire.

La première encoche 5a' réalisée sur la partie rectiligne ou linéaire 3a' est disposée directement depuis la fixation au porte-timbre 2' de la partie rectiligne 3a'. Cette première encoche 5a' peut être de longueur entre 1 mm et 2 mm, de préférence à 1.6 mm. Une seconde encoche 5b' réalisée sur la partie courbée 3b' est disposée entre 6 mm et 8 mm par rapport à la partie rectiligne depuis la connexion de la partie courbée 3b' à la partie rectiligne 3a'. La longueur de cette seconde encoche 5b' est entre 1 mm et 2 mm, de préférence à 1.25 mm. Finalement, la troisième encoche 5c' est réalisée à l'extrémité libre de la partie courbée 3b' et de longueur comprise entre 0.2 mm et 1 mm, par exemple à 0.5 mm.

Les longueurs, les profondeurs et le positionnement de ces encoches 5a' à 5c' de ce second timbre 3' sont des paramètres couplés pour garantir un bon accordage et une bonne réponse vibratoire du timbre. Dans cette configuration du second timbre 3', il y a deux fréquences propres, qui sont optimisées dans la bande fréquentielle comprise entre 1.5 kHz et 5 kHz, afin de se rapprocher des fréquences correspondantes au *Si* 5 et *Si 6.*

Il est encore à noter que l'accordage mélodique obtenu entre le premier timbre 3 des heures et le second timbre 3' des minutes correspond ainsi à une quarte juste.

La figure 5 est une vue de dessus tridimensionnelle d'une montre 1 à mécanisme de sonnerie. La montre comprend un mouvement de montre ou horloger bien connu, non représenté, qui est disposé sous un cadran de montre 6. Des aiguilles 7 d'indication de l'heure tournent sur ledit cadran de montre 6. La montre comprend également un mécanisme de sonnerie, qui peut faire partie du mouvement horloger. Ce mécanisme de sonnerie comprend au moins un premier timbre 3 fixé à un porte-timbre 2, qui est généralement fixé sur une platine du mouvement horloger ou disposé en contact d'une paroi intérieure de la carrure 8 ou de la lunette ou du fond de la boîte de montre 1. Le timbre est généralement un fil ou lame métallique ou en verre métallique. Le timbre 3 s'étend au-dessus du mouvement de montre ou parallèlement au cadran de montre 6. Le mécanisme comprend encore au moins un premier marteau 4 pour venir frapper le timbre 3 depuis dessous dans une direction verticale Z, c'est-à-dire dans une direction perpendiculaire au plan défini par le timbre ou le mouvement de montre sur une platine de montre.

De préférence, il peut être prévu deux timbres 3, 3', fixés à un même prote-timbre 2 ou respectivement à deux porte-timbres 2, 2'. Ces premier et second timbres 3, 3' sont destinés à être frappés chacun par un marteau respectif 4, 4'. Le premier marteau 4 est destiné à venir frapper le premier timbre 3 depuis dessous et dans une direction verticale et de préférence à proximité du porte-timbre 2 sur la partie rectiligne 3a du timbre. Le second marteau 4', qui est parallèle au premier marteau 4 est destiné à venir frapper le second timbre 3' depuis dessous et dans une direction verticale et de préférence également à proximité du porte-timbre 2' sur la partie rectiligne 3a' du timbre.

Comme montré en détail à la figure 5 de la montre 1 à mécanisme de sonnerie, les deux marteaux 4, 4' peuvent être agencés pour tourner autour d'un même axe de rotation parallèle au cadran de montre 6. Ces marteaux 4, 4' peuvent venir frapper chaque timbre 3, 3' dans des instants différents ou identiques en fonction de leur actionnement dans le mécanisme de sonnerie.

Les deux timbres 3, 3' peuvent donc avoir deux parties rectilignes 3a, 3b s'étendant dans une direction diamétrale ou légèrement décalée du centre de la montre, depuis le ou les porte-timbres 2, 2'. Ces porte-timbres 2, 2' sont disposés à proximité ou en contact direct d'une paroi intérieure d'une carrure 8 ou de la lunette ou du fond de boîte de montre. Ces porte-timbres 2, 2' sont de préférence collés l'un à l'autre. Chaque timbre 3, 3' comprend une partie courbée 3b, 3b' débutant à l'extrémité libre de chaque partie rectiligne 3a, 3a' et s'étendant dans une direction opposée à celle de l'autre timbre.

Bien entendu même si non représenté sur la figure 5, des encoches ou creux ou rainures sont réalisés depuis une surface inférieure de chaque timbre 3, 3' pour accorder les fréquences souhaitées afin de générer un son harmonieux. Ces encoches ou creux ou rainures sont avantageusement non visibles à travers une glace de montre 1 non représentée de manière à conserver un bon aspect esthétique des timbres 3, 3' visibles.

A partir de la description qui vient d'être faite, plusieurs variantes de réalisation du timbre atypique et de la montre à mécanisme de sonnerie le comprenant peuvent être conçues par l'homme du métier sans sortir du cadre de l'invention définie par les revendications. Il peut être prévu d'avoir un premier timbre fixé à un premier porte-timbre et un second timbre fixé à un second porte-timbre distant du premier porte-timbre et avec les deux timbres dans un même plan ou dans un plan différent. Les encoches ou creux ou rainures peuvent être réalisés depuis une surface supérieure du timbre ou sur les côtés du timbre.

## Revendications

1. Timbre (3, 3') pour un mécanisme de sonnerie d'une montre (1), le timbre (3, 3') sous la forme d'un fil ou d'une lame comprenant une partie rectiligne (3a, 3a') reliée à une partie courbée (3b, 3b'),
**caractérisé en ce que** le timbre comprend au moins deux encoches (5a, 5b) ou rainures sur des points géométriques, qui sont des nœuds et/ou ventres de certains modes propres du timbre, définis sur une portion de sa longueur de manière à ajuster au moins deux fréquences propres de vibration dans une bande audible entre 1 kHz et 5 kHz, et que le rapport entre ces deux fréquences est un nombre N+d, où N est un nombre entier égal ou supérieur à 2, et d/N est compris entre -0.01 et +0.01, afin que le son généré par le timbre en vibration ait des intervalles harmoniques consonants et **en ce qu'**au moins deux encoches (5a, 5b) ou rainures sont réalisées dans la partie courbée (3b, 3b').

2. Ensemble de timbres (3, 3') pour un mécanisme de sonnerie d'une montre (1), l'ensemble de timbres comprenant au moins deux timbres, chaque timbre étant sous la forme d'un fil ou d'une lame comprenant une partie rectiligne (3a, 3a') reliée à une partie courbée (3b, 3b'),
**caractérisé en ce que** chaque timbre comprend au moins deux encoches (5a, 5b) ou rainures sur des points géométriques, qui sont des nœuds et/ou ventres de certains modes propres de chaque timbre, définis sur une portion de sa longueur de manière à ajuster au moins deux fréquences propres de vibration dans une bande audible entre 1 kHz et 5 kHz, et que le rapport entre ces deux fréquences est un nombre N+d, où N est un nombre entier égal ou supérieur à 2, et d/N est compris entre -0.01 et +0.01, afin que les sons générés par les timbres en vibration forment des intervalles mélodiques consonants et **en ce qu'**au moins deux encoches (5a, 5b) ou rainures sont réalisées dans la partie courbée (3b, 3b') de chaque timbre.

3. Timbre (3, 3') selon la revendication 1 ou ensemble de timbres selon la revendication 2, **caractérisé en ce que** deux encoches (5a, 5b) ou rainures sont réalisées dans la partie rectiligne (3a, 3a').

4. Timbre (3, 3') selon la revendication 1 ou ensemble de timbres selon la revendication 2, **caractérisé en ce qu'**au moins deux encoches (5a, 5b) ou rainures sont réalisées dans la partie rectiligne (3a), et **en ce qu'**au moins trois encoches (5c, 5d, 5e) ou rainures sont réalisées dans la partie courbée (3b) de forme circulaire pour permettre d'accorder au moins deux fréquences propres de vibration dans la bande audible de 1 kHz à 5 kHz pour obtenir une note ou un son souhaité.

5. Timbre (3, 3') selon la revendication 1 ou ensemble de timbres selon la revendication 2, **caractérisé en ce qu'**une encoche (5a') ou rainure est réalisée sur la partie rectiligne (3a'), et **en ce que** deux encoches (5b', 5c') ou rainures sont réalisées dans la partie courbée (3b').

6. Timbre (3, 3') ou ensemble de timbres respectivement selon l'une des revendications précédentes, **caractérisé en ce que** chaque encoche (5a, 5b, 5c, 5d, 5e; 5a', 5b', 5c') ou rainure est réalisée sur toute la largeur de chaque timbre (3, 3').

7. Timbre (3, 3') ou ensemble de timbres respectivement selon l'une des revendications précédentes, **caractérisé en ce que** deux extrémités de chaque timbre sont destinées à être fixées à un seul porte-timbre (2) du mécanisme de sonnerie, et **en ce que** chaque timbre avec sa partie rectiligne (3a) et sa partie courbée (3b) prend la forme d'une lettre de l'alphabet, une partie de retouche (3c) étant définie dans une portion médiane de la partie courbée (3b).

8. Timbre (3, 3') selon la revendication 1, ou ensemble de timbres selon la revendication 2, **caractérisé en ce que** chaque encoche (5a, 5b, 5c, 5d, 5e; 5a', 5b', 5c') est placée sur la longueur de chaque timbre en correspondance d'un des ventres d'une et une seule des déformées modales dont la fréquence est comprise entre 1 kHz et 5 kHz.

9. Timbre (3, 3') ou ensemble de timbres respectivement selon l'une des revendications précédentes, **caractérisé en ce que** l'épaisseur de chaque timbre est identique sur toute sa longueur, et **en ce que** la profondeur de chaque encoche (5a, 5b, 5c, 5d, 5e; 5a', 5b', 5c') ou rainure dans l'épaisseur générale du timbre est identique.

10. Montre à sonnerie (1) comprenant un mécanisme de sonnerie muni d'au moins un timbre (3, 3') ou un ensemble de timbres respectivement selon l'une des revendications précédentes, le mécanisme de sonnerie comprenant au moins un porte-timbre (2, 2') auquel chaque timbre (3, 3') est relié, et au moins un marteau (4, 4') susceptible de venir frapper, en des instants déterminés, chaque timbre depuis dessous dans une direction verticale et sensiblement perpendiculaire au plan comprenant le timbre, le porte-timbre (2, 2') étant solidaire d'une platine ou disposé en contact d'une paroi intérieure d'une carrure (8) ou d'une lunette ou d'un fond d'une boîte de montre.

11. Montre à sonnerie (1) selon la revendication 10, **caractérisée en ce que** chaque porte-timbre (2, 2') est fixé en contact d'une paroi intérieure d'une carrure (8) ou d'une lunette ou d'un fond d'une boîte de montre, **en ce qu'**au moins une extrémité de la partie rectiligne (3a, 3a') ou de la partie courbée (3b, 3b') de chaque timbre (3, 3') est fixée au porte-timbre respectif, et **en ce qu'**au moins une surface supérieure de chaque timbre (2) est visible à travers une glace de la montre (1) avec les encoches (5a, 5b, 5c, 5d, 5e; 5a', 5b', 5c') ou rainures réalisées sur une surface inférieure du timbre.

12. Montre à sonnerie (1) selon la revendication 10, **caractérisée en ce que** le mécanisme de sonnerie comprend un premier timbre (3) susceptible d'être frappé par un premier marteau (4) depuis dessous et un second timbre (3') susceptible d'être frappé par un second marteau (4') depuis dessous, **en ce que** le premier timbre (3) a deux extrémités fixées à au moins un porte-timbre (2), **en ce que** le second timbre (3') a une extrémité de la partie rectiligne (3a') ou de la partie courbée (3b') fixée au même porte-timbre (2) ou à un second porte-timbre (2') disposé en contact de la paroi intérieure de la carrure (8).

13. Montre à sonnerie (1) selon la revendication 12, **caractérisée en ce que** le premier timbre (3) et le second timbre (3') ne forment qu'une seule pièce avec le porte-timbre (2), **en ce que** la partie rectiligne (3a) du premier timbre (3) est disposée parallèle à la partie rectiligne (3a') du second timbre (3'), dont l'extrémité est fixée au porte-timbre (2), et **en ce que** les deux timbres (3, 3') sont disposés dans un même plan avec les encoches (5a, 5b, 5c, 5d, 5e; 5a', 5b', 5c') ou rainures réalisées sur une surface inférieure de chaque timbre.

14. Montre à sonnerie (1) selon la revendication 13, **caractérisée en ce que** le premier timbre (3) comprend au moins deux encoches (5a, 5b) ou rainures sur la partie rectiligne (3a) et au moins trois encoches (5c, 5d, 5e) sur la partie courbée (3b), et **en ce que** le second timbre (3') comprend au moins une encoche (5a') ou rainure sur la partie rectiligne (3a') et au moins deux encoches (5b', 5c') sur la partie courbée (3b').

15. Procédé de fabrication d'au moins un timbre (3, 3') ou respectivement d'un ensemble de timbres selon l'une des revendications 1 à 9, pour un mécanisme de sonnerie d'une montre (1), **caractérisé en ce que** le procédé comprend les étapes de :
- déterminer des longueurs actives de la partie rectiligne (3a, 3a') et de la partie courbée (3b, 3b') de chaque timbre (3, 3') en dimensionnant chaque partie indépendamment l'une de l'autre pour générer des fréquences propres proches de valeurs cibles sélectionnées lors de la vibration de chaque timbre,
- ajuster ou affiner les fréquences propres de chaque timbre (3, 3') par la réalisation d'encoches (5a, 5b, 5c, 5d, 5e; 5a', 5b', 5c') ou rainures sur une surface inférieure du timbre (3, 3') en des points géométriques, qui sont des nœuds et/ou ventres de certains modes propres du timbre, définis sur la longueur du timbre pour la génération d'un son ayant des intervalles harmoniques et mélodiques consonants du timbre en vibration.

16. Procédé de fabrication selon la revendication 15, **caractérisé en ce que** les encoches (5a, 5b, 5c, 5d, 5e; 5a', 5b', 5c') ou rainures sont réalisées par fraisage dans l'épaisseur générale du timbre sur toute la largeur du timbre.

17. Procédé de fabrication selon la revendication 15, **caractérisé en ce qu'**il comprend encore une étape consistant à modifier la forme de la partie courbée (3b) de chaque timbre sur une portion médiane de manière à définir une structure en forme de lettre.

## Patentansprüche

1. Gong (3, 3') für ein Schlagwerk einer Uhr (1), wobei der Gong (3, 3') die Form eines Drahtes oder einer Klinge aufweist, die einen geraden Teil (3a, 3a') umfasst, der mit einem gekrümmten Teil (3b, 3b') verbunden ist,
**dadurch gekennzeichnet, dass** der Gong mindestens zwei Kerben (5a, 5b) oder Nuten an geometrischen Punkten umfasst, die Knoten und/oder Antiknoten bestimmter Eigenschwingungsfrequenzen des Gongs sind, definiert über einen Abschnitt seiner Länge, um mindestens zwei Eigenschwingungsfrequenzen innerhalb eines hörbaren Bereichs zwischen 1 kHz und 5 kHz anzupassen, und dass das Verhältnis zwischen diesen beiden Frequenzen eine Zahl N+d ist, wobei N eine ganze Zahl gleich oder größer als 2 ist, und d/N zwischen -0,01 und +0,01 liegt, sodass der von dem schwingenden Gong erzeugte Klang konsonante harmonische Intervalle aufweist, und dass mindestens zwei Kerben (5a, 5b) oder Nuten in dem gekrümmten Teil (3b, 3b') gebildet sind.

2. Ein Satz von Gongs (3, 3') für ein Schlagwerk einer Uhr (1), wobei der Satz von Gongs mindestens zwei Gongs umfasst, wobei jeder Gong die Form eines Drahtes oder einer Klinge aufweist, die einen geraden Teil (3a, 3a') umfasst, der mit einem gekrümmten Teil (3b, 3b') verbunden ist,
**dadurch gekennzeichnet, dass** jeder Gong mindestens zwei Kerben (5a, 5b) oder Nuten an geometrischen Punkten umfasst, die Knoten und/oder Antiknoten bestimmter Eigenschwingungsfrequenzen des jeweiligen Gongs sind, definiert über einen Abschnitt seiner Länge, um mindestens zwei Eigenschwingungsfrequenzen innerhalb eines hörbaren Bereichs zwischen 1 kHz und 5 kHz anzupassen, und dass das Verhältnis zwischen diesen beiden Frequenzen eine Zahl N+d ist, wobei N eine ganze Zahl gleich oder größer als 2 ist, und d/N zwischen -0,01 und +0,01 liegt, sodass die von den schwingenden Gongs erzeugten Klänge konsonante harmonische Intervalle bildet, und dass mindestens zwei Kerben (5a, 5b) oder Nuten in dem gekrümmten Teil (3b, 3b') des jeweiligen Gongs gebildet sind.

3. Gong (3, 3') nach Anspruch 1 oder Satz von Gongs nach Anspruch 2, **dadurch gekennzeichnet, dass** zwei Kerben (5a, 5b) oder Nuten in dem geraden Teil (3a, 3a') ausgebildet sind.

4. Gong (3, 3') nach Anspruch 1 oder Satz von Gongs nach Anspruch 2, **dadurch gekennzeichnet, dass** mindestens zwei Kerben (5a, 5b) oder Nuten in dem geraden Teil (3a) ausgebildet sind und dass mindestens drei kreisförmige Kerben (5c, 5d, 5e) oder Nuten in dem gekrümmten Teil (3b) ausgebildet sind, um mindestens zwei Eigenschwingungsfrequenzen innerhalb des hörbaren Bereichs von 1 kHz bis 5 kHz zu stimmen, um eine gewünschte Note oder einen gewünschten Klang zu erhalten.

5. Gong (3, 3') nach Anspruch 1 oder Satz von Gongs nach Anspruch 2, **dadurch gekennzeichnet, dass** eine Kerbe (5a') oder Nut in dem geraden Teil (3a') ausgebildet ist und dass zwei Kerben (5b', 5c') oder Nuten in dem gekrümmten Teil (3b') ausgebildet sind.

6. Gong (3, 3') oder Satz von Gongs nach einem der vorhergehenden Ansprüche, **dadurch gekennzeichnet, dass** jede Kerbe (5a, 5b, 5c, 5d, 5e; 5a', 5b', 5c') oder Nut über die gesamte Breite des jeweiligen Gongs (3, 3') ausgebildet ist.

7. Gong (3, 3') oder Satz von Gongs nach einem der vorhergehenden Ansprüche, **dadurch gekennzeichnet, dass** zwei Enden jedes Gongs so konzipiert sind, dass sie an einem einzelnen Gonghalter (2) an dem Schlagwerk befestigt werden, und dass jeder Gong mit seinem geraden Teil (3a) und seinem gekrümmten Teil (3b) die Form eines Buchstabens des Alphabets annimmt, wobei ein Retouchenteil (3c) in einem mittleren Abschnitt des gekrümmten Teils (3b) definiert ist.

8. Gong (3, 3') nach Anspruch 1 oder Satz von Gongs nach Anspruch 2, **dadurch gekennzeichnet, dass** jede Kerbe (5a, 5b, 5c, 5d, 5e; 5a', 5b', 5c') auf der Länge des jeweiligen Gongs in Übereinstimmung mit einem der Antiknoten nur einer der Schwingungsformen positioniert ist, deren Frequenz zwischen 1 kHz und 5 kHz liegt.

9. Gong (3, 3') oder Satz von Gongs nach einem der vorhergehenden Ansprüche, **dadurch gekennzeichnet, dass** die Dicke des jeweiligen Gongs über ihre gesamte Länge hinweg identisch ist, und dass die Tiefe jeder Kerbe (5a, 5b, 5c, 5d, 5e; 5a', 5b', 5c') oder Nut in der allgemeinen Dicke des Gongs identisch ist.

10. Schlagende Uhr (1) mit einem Schlagwerk, das mit wenigstens einem Gong (3, 3') oder einem Satz von Gongs gemäß einem der vorhergehenden Ansprüche versehen ist, wobei das Schlagwerk mindestens einen Gonghalter (2), mit dem jeder Gong (3, 3) verbunden ist, und mindestens einen Hammer (4, 4') umfasst, der in der Lage ist, zu festgelegten Zeiten, jeden Gong von unten in einer vertikalen Richtung und im Wesentlichen senkrecht zu der Ebene, die den Gong umfasst, zu schlagen, wobei der Gonghalter (2) einstückig mit einer Platte ist oder in Kontakt mit einer Innenwand einer Mitte (8) oder einer Lünette oder einer Rückseite an einem Uhrengehäuse positioniert ist.

11. Schlagende Uhr (1) nach Anspruch 10, **dadurch gekennzeichnet, dass** jeder Gonghalter (2) in Kontakt mit einer Innenwand einer Mitte (8) oder einer Lünette oder einer Rückseite eines Uhrengehäuses befestigt ist, dass mindestens ein Ende des geraden Teils (3a, 3a') oder des gekrümmten Teils (3b, 3b') des jeweiligen Gongs (3, 3') an dem jeweiligen Gonghalter befestigt ist und dass mindestens eine obere Fläche jedes Gongs (3, 3') durch ein Glas an der Uhr (1) sichtbar ist, wobei die Kerben (5a, 5b, 5c, 5d, 5e; 5a', 5b', 5c') oder Nuten auf einer unteren Oberfläche des Gongs ausgebildet sind.

12. Schlagende Uhr (1) nach Anspruch 10, **dadurch gekennzeichnet, dass** das Schlagwerk einen ersten Gong (3), der von einem ersten Hammer (4) von unten geschlagen werden kann, und einen zweiten Gong (3'), der von einem zweiten Hammer (4') von unten geschlagen werden kann, umfasst, dass der erste Gong (3) zwei Enden aufweist, die an mindestens einem Gonghalter (2) befestigt sind, dass bei dem zweiten Gong (3') ein Ende des geraden Teils (3a') oder des gekrümmten Teils (3b') an demselben Gonghalter (2) oder an einem zweiten Gonghalter (2') befestigt ist, der in Kontakt mit der Innenwand der Mitte (8) positioniert ist.

13. Schlagende Uhr (1) nach Anspruch 12, **dadurch gekennzeichnet, dass** der erste Gong (3) und der zweite Gong (3') einstückig mit dem Gonghalter (2) ausgebildet sind, dass der gerade Teil (3a) des ersten Gongs (3) parallel zu dem geraden Teil (3a') des zweiten Gongs (3') positioniert ist, dessen Ende an dem Gonghalter (2) befestigt ist, und dass die zwei Gongs (3, 3') in der gleichen Ebene wie den Kerben (5a, 5b, 5c, 5d, 5e; 5a', 5b', 5c') oder Nuten angeordnet sind, die in einer unteren Oberfläche des jeweiligen Gongs ausgebildet sind.

14. Schlagende Uhr (1) nach Anspruch 13, **dadurch gekennzeichnet, dass** der erste Gong (3) mindestens zwei Kerben (5a, 5b) oder Nuten an dem geraden Teil (3a) und mindestens drei Kerben (5c, 5d, 5e) an dem gekrümmten Teil (3b) aufweist und dass der zweite Gong (3') mindestens eine Kerbe (5a') oder Nut an dem geraden Teil (3a') und mindestens zwei Kerben (5b', 5c') an dem gekrümmten Teil (3b') aufweist.

15. Verfahren zum Herstellen mindestens eines Gongs (3, 3') oder eines Satzes von Gongs nach einem der Ansprüche 1 bis 9 für ein Schlagwerk einer Uhr (1), **dadurch gekennzeichnet, dass** das Verfahren die folgenden Schritte umfasst:
- Bestimmen der aktiven Längen für den geraden Teil (3a, 3a') und für den gekrümmten Teil (3b, 3b') jedes Gongs (3, 3') durch Bemessung jedes Teils getrennt von den anderen, um Eigenschwingungsfrequenzen in der Nähe von ausgewählten Zielwerten zu erzeugen, wenn der jeweilige Gong schwingt,
- Anpassen oder Verfeinern der Eigenfrequenzen jedes Gongs (3, 3') durch Ausbilden von Kerben (5a, 5b, 5c, 5d, 5e; 5a', 5b', 5c') oder Nuten an einer unteren Oberfläche des Gongs (3, 3') an geometrischen Punkten, die Knoten und/oder Antiknoten bestimmter Eigenfrequenzen der Gongs sind, definiert über die Länge der Gongs, um einen Klang mit konsonanten harmonischen und melodischen Intervallen durch den schwingenden Gong zu erzeugen.

16. Herstellungsverfahren nach Anspruch 15, **dadurch gekennzeichnet, dass** die Kerben (5a, 5b, 5c, 5d, 5e; 5a', 5b', 5c') oder Nuten durch Fräsen in die allgemeinen Dicke des Gongs über die gesamte Breite des Gongs ausgebildet werden.

17. Herstellungsverfahren nach Anspruch 15, **dadurch gekennzeichnet, dass** es ferner einen Schritt 5 umfasst, der darin besteht, die Form des gekrümmten Teils (3b) des jeweiligen Gongs auf einem mittleren Abschnitt zu ändern, um eine Struktur in der Form eines Buchstabens zu definieren.

## Claims

1. A gong (3, 3') for a striking work of a watch (1), the gong (3, 3') in the form of a wire or of a blade comprising a straight part (3a, 3a') connected to a curved part (3b, 3b'),
**characterised in that** the gong comprises at least two notches (5a, 5b) or grooves at geometric points, which are nodes and/or antinodes of certain natural vibration frequencies of the gong, defined over a portion of its length so as to adjust at least two natural vibration frequencies within an audible range between 1 kHz and 5 kHz, and **in that** the ratio between these two frequencies is a number N+d, where N is an integer equal to or greater than 2, and d/N is comprised between -0.01 and +0.01, so that the sound produced by the vibrating gong has consonant harmonic intervals, and **in that** at least two notches (5a, 5b) or grooves are made in the curved part (3b, 3b').

2. A set of gongs (3, 3') for a striking work of a watch (1), the set of gongs comprising at least two gongs, each gong being in the form of a wire or of a blade comprising a straight part (3a, 3a') connected to a curved part (3b, 3b'),
**characterised in that** each gong comprises at least two notches (5a, 5b) or grooves at geometric points, which are nodes and/or antinodes of certain natural vibration frequencies of each gong, defined over a portion of its length so as to adjust at least two natural vibration frequencies within an audible range between 1 kHz and 5 kHz, and that the ratio between these two frequencies is a number N+d, where N is an integer equal to or greater than 2, and d/N is comprised between -0.01 and +0.01, so that the sounds produced by the vibrating gongs form consonant harmonic intervals, and **in that** at least two notches (5a, 5b) or grooves are made in the curved part (3b, 3b') of each gong.

3. The gong (3, 3') according to claim 1, or set of gongs according to claim 2, **characterised in that** two notches (5a, 5b) or grooves are made in the straight part (3a, 3a').

4. The gong (3, 3') according to claim 1, or set of gongs according to claim 2, **characterised in that** at least two notches (5a, 5b) or grooves are made in the straight part (3a), and **in that** at least three notches (5c, 5d, 5e) or grooves are made in the curved part (3b) of circular shape in order to tune at least two natural vibration frequencies within the audible range from 1 kHz to 5 kHz to obtain a desired note or sound.

5. The gong (3, 3') according to claim 1, or set of gongs according to claim 2, **characterised in that** one notch (5a') or groove is made in the straight part (3a') and **in that** two notches (5b', 5c') or grooves are made in the curved part (3b').

6. The gong (3, 3'), respectively set of gongs, according to any of the preceding claims, **characterised in that** each notch (5a, 5b, 5c, 5d, 5e; 5a', 5b', 5c') or groove is made over the entire width of each gong (3, 3').

7. The gong (3, 3'), respectively set of gongs, according to any of the preceding claims, **characterised in that** two ends of each gong are designed to be attached to a single gong holder (2) on the striking work, and **in that** each gong with its straight part (3a) and its curved part (3b) takes the form of a letter of the alphabet, a retouche part (3c) being defined in a median portion of the curved part (3b).

8. The gong (3, 3') according to claim 1, or set of gongs according to claim 2, **characterised in that** each notch (5a, 5b, 5c, 5d, 5e; 5a', 5b', 5c') is positioned on the length of each gong in correspondence with one of the antinodes of one and only one of the mode shapes whose frequency is comprised between 1 kHz and 5 kHz.

9. The gong (3, 3'), respectively set of gongs, according to any of the preceding claims, **characterised in that** the thickness of each gong is identical over its entire length, and **in that** the depth of each notch (5a, 5b, 5c, 5d, 5e; 5a', 5b', 5c') or groove in the general thickness of the gong is identical.

10. A striking watch (1) comprising a striking work provided with at least one gong (3, 3'), respectively a set of gongs, according to any of the preceding claims, the striking work comprising at least one gong holder (2), to which each gong (3, 3) is connected, and at least one hammer (4, 4') capable of striking, at set times, each gong from below in a vertical direction and substantially perpendicular to the plane comprising the gong, the gong holder (2) being integral with a plate or positioned in contact with an inner wall of a middle (8) or of a bezel or of a back on a watchcase.

11. The striking watch (1) according to claim 10, **characterised in that** each gong holder (2) is attached in contact with an inner wall of a middle (8) or of a bezel or of a back of a watchcase, **in that** at least one end of the straight part (3a, 3a') or of the curved part (3b, 3b') of each gong (3, 3') is attached to the respective gong holder, and **in that** at least an upper surface of each gong (3, 3') is visible through a glass on the watch (1) with the notches (5a, 5b, 5c, 5d, 5e; 5a', 5b', 5c') or grooves made on a lower surface of the gong.

12. The striking watch (1) according to claim 10, **characterised in that** the striking work comprises a first gong (3) capable of being struck by a first hammer (4) from below and a second gong (3') capable of being struck by a second hammer (4') from below, **in that** the first gong (3) has two ends attached to at least one gong holder (2), **in that** the second gong (3') has one end of the straight part (3a') or of the curved part (3b') attached to the same gong holder (2) or to a second gong holder (2') positioned in contact with the inner wall of the middle (8).

13. The striking watch (1) according to claim 12, **characterised in that** the first gong (3) and the second gong (3') are made in one piece with the gong holder (2), **in that** the straight part (3a) of the first gong (3) is positioned parallel to the straight part (3a') of the second gong (3'), the end of which is attached to the gong holder (2), and **in that** the two gongs (3, 3') are arranged in the same plane with the notches (5a, 5b, 5c, 5d, 5e; 5a', 5b', 5c') or grooves made in a lower surface of each gong.

14. The striking watch (1) according to claim 13, **characterised in that** the first gong (3) comprises at least two notches (5a, 5b) or grooves on the straight part (3a) and at least three notches (5c, 5d, 5e) on the curved part (3b), and **in that** the second gong (3') comprises at least one notch (5a') or groove on the straight part (3a') and at least two notches (5b', 5c') on the curved part (3b').

15. A method for manufacturing at least one gong (3, 3'), respectively a set of gongs, according to any of claims 1 to 9, for a striking work of a watch (1), **characterised in that** the method comprises the steps of
- determining active lengths for the straight part (3a, 3a') and for the curved part (3b, 3b') of each gong (3, 3') by dimensioning each part separately from the others to produce natural frequencies close to selected target values when each gong vibrates,
- adjusting or refining the natural frequencies of each gong (3, 3') by making notches (5a, 5b, 5c, 5d, 5e; 5a', 5b', 5c') or grooves on a lower surface of the gong (3, 3') at geometric points, which are nodes and/or antinodes of certain natural frequencies of the gong, defined over the length of the gong to produce a sound with consonant harmonic and melodic intervals from the vibrating gong.

16. The manufacturing method according to claim 15, **characterised in that** the notches (5a, 5b, 5c, 5d, 5e; 5a', 5b', 5c') or grooves are made by milling in the general thickness of the gong over the entire width of the gong.

17. The manufacturing method according to claim 15, **characterised in that** it further comprises a step 5 consisting in changing the shape of the curved part (3b) of each gong on a median portion so as to define a structure in the shape of a letter.
